# EUROPÄISCHE PATENTANMELDUNG

(11) **EP 4 613 141 A1**
(43) Veröffentlichungstag der Anmeldung: **10.09.2025**
(21) Anmeldenummer: 25157997.5
(22) Anmeldetag: 14.02.2025
(51) Int. Cl.: A42B 3/14

(54) **SCHUTZHELM**

(30) Priorität: 22.02.2024 DE 102024104999
(71) Anmelder: Busch PROtective Germany GmbH & Co. KG, 33334 Gütersloh (DE)
(72) Erfinder: BUSCH, Edwin, 33334 Gütersloh (DE)
(74) Vertreter: Seemann & Partner Patentanwälte mbB

(57) **Zusammenfassung**

Die Erfindung betrifft einen Schutzhelm 2 umfassend eine Helmschale 4 und ein Trägergestell 10. Das Trägergestell 10 umfasst eine Befestigungskrone 12. Die Befestigungskrone 12 ist an einer Innenseite 5 der Helmschale 4 fixiert oder als Bestandteil der Innenseite 5 der Helmschale 4 ausgebildet. Das Trägergestell 10 umfasst zudem wenigstens ein versteiftes Beinelement 20. Das Beinelement 20 erstreckt sich ausgehend von der Befestigungskrone 12 freistehend in Richtung einer Helmschalenunterkante 6 des Schutzhelms 2.

## Beschreibung

Die Erfindung betrifft einen Schutzhelm.

Schutzhelme werden bei einer Vielzahl unterschiedlicher Berufe und Tätigkeiten getragen. Beispielsweise werden verschiedene Arten von Schutzhelmen von Polizisten, Feuerwehrleuten, Soldaten oder Bergrettern genutzt. Auch bei vielen Sportarten kommen Schutzhelme zum Einsatz, zum Beispiel als Fahrradhelme oder Reithelme.

Die Hauptfunktion eines Schutzhelms besteht für gewöhnlich in dem Schutz des Kopfes. Eine wesentliche Gefahr für den Nutzer besteht unter anderem durch Stöße auf den Kopf, beispielsweise hervorgerufen durch Stürze oder Gegenstände, die den Helm treffen. Um die negativen Folgen eines derartigen Stoßes abzumildern, umfassen Schutzhelme vielfach Polsterungen und Stoßdämpfungselemente, die den Stoß abdämpfen sollen. Allerdings sind derartige Stoßdämpfungselemente vielfach voluminös und verringern den Tragekomfort des Nutzers.

Zudem werden häufig in der Helminnenseite neben Stoßdämpfungselementen andere Helmbauteile und Helmzubehörteile angeordnet, wie z.B. Ohrschützer, Kopfhörer, Schutznetze und Ähnliches.

Die Aufgabe der Erfindung besteht darin, einen Schutzhelm bereitzustellen, der eine hohe Sicherheit, Befestigungsmöglichkeiten für Helmzubehör und einen hohen Tragekomfort aufweist.

Diese Aufgabe wird gelöst durch einen Schutzhelm, umfassend eine Helmschale und ein Trägergestell, wobei das Trägergestell eine ringförmige Befestigungskrone umfasst, wobei an einer Innenseite der Helmschale fixiert oder als Bestandteil der Innenseite der Helmschale ausgebildet ist, wobei das Trägergestell wenigstens ein versteiftes Beinelement umfasst, wobei sich das Beinelement ausgehend von der Befestigungskrone freistehend in Richtung einer Helmschalenunterkante des Schutzhelms erstreckt.

Durch das Trägergestell, das mittels der Befestigungskrone an der Helmschale fixiert ist, wird eine Befestigungsmöglichkeit für Helmbauteile und Helmzubehör an der Innenseite des Helms bereitgestellt, ohne dass die Helmschale durch Bohrungen geschwächt wird. Auch eine Befestigung an der Innenseite der Helmschale mittels eines Klettverschlusses, wie es vielfach für Stoßdämpfungspads üblich ist, wird unnötig. Im Gegensatz zu einer Befestigung mittels Klettverschluss können beispielsweise an dem wenigstens einem Beinelement Helmzubehör und Helmbauteile sicher und fest befestigt werden. Insbesondere ist die Befestigungskrone unmittelbar oder mittelbar an der Innenseite der Helmschale fixiert. Beispielsweise ist die Befestigungskrone direkt an der Innenseite der Helmschale festgeklebt oder aber an einer Zwischenlage befestigt, welche an der Innenseite der Helmschale fixiert ist. Es kann auch vorgesehen sein, dass die Befestigungskrone direkt als Teil der Helmschale ausgebildet ist. Dies kann beispielsweise bei einer spritzgegossenen Helmschale der Fall sein.

Die Befestigungskrone ist ringförmig und formt somit einen Ring, der eine zentrale Ausnehmung aufweist. Der Ring ist insbesondere geschlossen. Alternativ weist der Ring wenigstens eine Unterbrechung auf, so dass es sich um einen offenen Ring handelt. Der Ring ist nicht notwendigerweise ein Kreisring, sondern kann auch andere Formen aufweisen, z.B. elliptisch oder mehreckig. Insbesondere umfasst die Befestigungskrone entlang des Rings mehrere Ecken.

Das wenigstens eine Beinelement erstreckt sich, ausgehend von der Befestigungskrone, freistehend in Richtung der Helmschalenunterkante. Unter dem Begriff freistehend wird insbesondere verstanden, dass das Beinelement nicht an der Helmschale fixiert ist. Außer mittelbar durch die Befestigungskrone ist das Beinelement nicht mit der Helmschale verbunden. Das wenigstens eine Beinelement ist insbesondere mittels einer Rasthalterung an der Befestigungskrone fixiert. Insbesondere lässt sich eine Haltelänge des Beinelements, die das Beinelement in Richtung der Helmschalenunterkante vorsteht, variieren. Dadurch können an dem Beinelement befestigte Elemente und Bauteile in ihrer Höhe verstellt werden.

Vorzugsweise ist die Befestigungskrone unmittelbar an einer Textillage fixiert, wobei die Textillage an der Innenseite der Helmschale fixiert ist. In dieser Ausführungsform ist die Befestigungskrone somit mittelbar über die Textillage an der Innenseite der Helmschale fixiert. Die Textillage erstreckt sich insbesondere über die Innenseite der Helmschale. Insbesondere ist die Textillage in die Helmschale eingepresst. Insbesondere ist die Befestigungskrone an einer Vorderseite der Textillage fixiert. Eine Rückseite der Textillage ist insbesondere an der Helmschale fixiert.

Vorzugsweise ist die Befestigungskrone an der Textillage angenäht. Auf diese Weise wird eine sichere und haltbare Fixierung des Trägergestells an der Helmschale erreicht. Bei der Herstellung des Schutzhelms wird insbesondere zunächst die Befestigungskrone an der Textillage angenäht, bevor die Textillage in die Helmschale eingepresst wird. Insbesondere ist die Befestigungskrone mittelbar über die Textillage an der Innenseite der Helmschale angenäht und eingedrückt und/oder an der Innenseite der Helmschale angeklebt und/oder zumindest teilweise in die Innenseite der Helmschale eingearbeitet. Der Vorteil eines Annähens oder Einarbeitens der Befestigungskrone in die Helmschale besteht darin, dass das Trägergestell bereits während der Fertigung der Helmschale mit der Helmschale verbunden wird und fest an der Helmschale hält.

An dem Beinelement ist bevorzugt ein Stoßdämpfungspad fixiert. Ein Stoßdämpfungspad ist ein kissenförmiges Stoßdämpfungselement, dass vielfach an der Innenseite von Schutzhelmen zur Dämpfung von Stößen angeordnet wird. Vielfach das Stoßdämpfungspad jedoch mit Klebstoff oder einem Klettverschluss an der Helminnenseite fixiert. Durch die Fixierung des Stoßdämpfungspads an dem Beinelement hält dieses viel sicherer im Schutzhelm und kann zudem in seiner Höhe leicht verstellt werden. Durch das Beinelement wird auch eine zusätzliche Elastizität in Richtung der Helmschale bereitgestellt, durch die seitliche Stöße stärker gedämpft werden. Ein Beinelement, an dem ein Stoßdämpfungspad fixiert ist, wird insbesondere als Polsterungsbeinelement bezeichnet. Insbesondere ist an einem vorderen Beinelement ein vorderes Stoßdämpfungspad, an einem linken Beinelement ein linkes Stoßdämpfungspad und an einem rechten Beinelement ein rechtes Stoßdämpfungspad fixiert.

Vorzugsweise umfasst das Beinelement eine Halterung, die dazu ausgebildet ist, ein Helmzubehörteil mittels Formschluss und/oder Rastung und/oder Klemmen zu fixieren. Durch die Halterung ist beispielsweise das Stoßdämpfungspad am Beinelement fixiert. Auch andere Helmzubehörteile, wie beispielsweise Kopfhörer oder Visiere, sind mittels der Halterung am Beinelement fixierbar. Die Fixierung mittels Formschluss, Rastung und/oder einem Klemmverschluss ist deutlich unempfindlicher gegenüber Temperaturschwankungen im Vergleich zu einer Fixierung mittels Klebstoff. Zudem sind viele für Stoßdämpfung geeignete Materialen, wie z.B. Expandiertes Polyproplylen (EPP) oder Expandiertes Polystyrol (EPS), nicht oder nur schlecht zur Fixierung mittels Klebstoff geeignet. Die Halterung des Beinelements ermöglicht daher eine besonders sichere Fixierung von Stoßdämpfungselementen.

Vorzugsweise umfasst das wenigstens eine Beinelement wenigstens zwei Beinelemente, wobei die wenigstens zwei Beinelemente ein flexibles Kopfanlageelement zwischen sich aufspannen, wobei das flexible Kopfanlageelement zwischen der Befestigungskrone und der Helmschalenunterkante angeordnet ist. Insgesamt umfasst das Trägergestellt somit wenigstens zwei Beinelemente.

Das flexible Kopfanlageelement ist insbesondere dazu ausgestaltet, an einem Kopf eines Nutzers anzuliegen und/oder sich an den Kopf des Nutzers anzuschmiegen. Durch das Kopfanlageelement liegt der Kopf des Nutzers nicht direkt an der Helmschale an, so dass Stöße auf die Helmschale nicht direkt auf den Kopf des Nutzers übertragen werden. Durch die Beinelemente wird das flexible Kopfanlageelement zwischen einer Helmschalenoberseite und der Helmschalenunterkante aufgespannt. Wird ein Stoß auf die Helmschale ausgeübt, so bewegt sich die Helmschale nach unten in Richtung des Kopfanlageelements und damit des Kopfes des Nutzers. Da die Beinelemente die Verbindung zwischen der Befestigungskrone und dem Kopfanlageelement bilden, werden sie durch den Stoß gestaucht. Die Energie des Stoßes wird somit in Verformungsenergie umgewandelt, so dass die Beinelemente den Stoß für den Nutzer stark abdämpfen. Durch die Materialeigenschaften und die Form der Beinelemente lassen sich auf einfache Weise die Dämpfungseigenschaften des Schutzhelms festlegen.

Insbesondere weist das Trägergestell wenigstens vier versteifte Beinelemente auf, die das Kopfanlageelement zwischen sich aufspannen. Insbesondere umfasst das Trägergestell ein vorderes rechtes Beinelement, ein vorderes linkes Beinelement, ein hinteres rechtes Beinelement und ein hinteres linkes Beinelement. Diese vier Beinelemente spannen insbesondere das Kopfanlageelement zwischen sich auf und werden insbesondere als Aufspannbeinelemente bezeichnet. Insbesondere sind die Beinelemente, außer mittelbar durch das Kopfanlageelement und die Befestigungskrone, nicht untereinander verbunden.

Richtungen wie oben, unten, links, rechts, vorne und hinten beziehen sich in dieser Beschreibung auf die Situation, dass der Nutzer den Helm auf dem Kopf trägt und den Kopf gerade hält. Die Öffnung des Helms befindet sich in diesem Fall an der Unterseite der Helmschale, während die Oberseite der Helmschale geschlossen ist. Die Vorderseite der Helmschale ist in die Richtung des Gesichts und der Stirn des Nutzers und die Hinterseite in Richtung des Hinterkopfs ausgerichtet. Insbesondere umfasst der Schutzhelm einen Nackenschutz, der sich an der Hinterseite an die Helmschale anschließt. Die Helmschale hat insbesondere eine im Wesentlichen hemisphärische Form. Die Helmschalenunterkante fasst die Öffnung an der Unterseite des Schutzhelms ein.

Gemäß einer Ausführungsform ist das flexible Kopfanlageelement ein zentrales Innennetz. Das Innennetz ist beispielsweise ein Haarnetz. Gemäß einer anderen Ausführungsform ist das flexible Kopfanlageelement ein elastisches Tuch. Insbesondere ist das flexible Kopfanlageelement aus einem Textil oder einem Kunststoff hergestellt. Insbesondere weist das Kopfanlageelement Öffnungen auf. Die Öffnungen verhindern, dass sich unter dem Kopfanlageelement verstärkt Schweiß bildet. Das flexible Kopfanlageelement ist insbesondere dazu ausgestaltet, an dem Kopf des Nutzers anzuliegen. Insbesondere ist das Kopfanlageelement in Richtung der Beinelemente, die das Kopfanlageelement aufspannen, dehnbar.

Bevorzugt ist die Befestigungskrone des Trägergestells beabstandet zum Kopfanlageelement angeordnet und berührt das Kopfanalageelement nicht direkt. Zwischen der Befestigungskrone und dem Kopfanlageelement ist somit ein Zwischenraum ausgebildet. Auf diese Weise wird sichergestellt, dass sich die Helmschale als Reaktion auf einen Stoß durch Biegung der Beinelemente auf das Kopfanlageelement zubewegen kann, ohne dass die Helmschale das Kopfanlageelement berührt.

Vorzugsweise weisen die Beinelemente jeweils einen Befestigungspunkt auf, an dem das Kopfanlageelement befestigt ist, wobei der Befestigungspunkt unterhalb der Befestigungskrone angeordnet ist, wobei der Befestigungspunkt insbesondere in einer unteren Hälfte der Beinelemente angeordnet ist. Durch die Befestigungspunkte der Beinelemente wird eine Position vorgegeben, an der das Kopfanlageelement an den Beinelementen fixiert ist. Beispielsweise umfasst der Befestigungspunkt einen Schlitz oder ein anderes Element zum Fixieren des Kopfanlageelements.

Gemäß einer Ausführungsform weist wenigstens eines der Beinelemente mehrere Befestigungspunkte auf, die entlang einer Längsrichtung des Beinelements hintereinander angeordnet sind. Durch das Vorsehen von mehreren Befestigungspunkten an einem Beinelement lässt sich die Höhe der Fixierung des Kopfanlageelements verändern. Auf diese Weise kann der Helm beispielsweise an unterschiedliche Kopfformen angepasst und/oder die Dämpfungseigenschaften geändert werden.

Vorzugsweise ist das Kopfanlageelement ausschließlich an den Befestigungspunkten der Beinelemente fixiert. Mit anderen Worten gibt es außer den Beinelementen keine weiteren Befestigungselemente, die das Kopfanlageelement an der Helmschale fixieren. Auf diese Weise wird vorteilhaft erreicht, dass die Kräfte des Stoßes nicht über ein zusätzliches Befestigungselement direkt auf das Kopfanlageelement übertragen und auf diese Weise die Dämpfung reduziert würde.

Bevorzugt weist das Beinelement eine flächige Form auf, wobei eine Länge des Beinelements größer als eine Breite des Beinelements und die Breite größer als eine Dicke des Beinelements ist, wobei insbesondere die Breite wenigstens zehnmal so groß wie die Dicke des Beinelements ist. Durch diese Form wird eine gute Befestigungsmöglichkeit für Helmzubehör bereitgestellt und eine gute Dämpfungswirkung erreicht. Insbesondere beträgt die Dicke des Beinelements 0,2 mm bis 1,0 mm.

Vorzugsweise ist das Beinelement in Richtung der Breite biegesteif und weist in Richtung der Dicke eine größere Biegsamkeit als in Richtung der Breite auf. Durch die Form und Struktureigenschaften des Beinelements wird erreicht, dass das Beinelement sich bei einem Stoß in Richtung der Dicke verbiegt, jedoch nicht in Richtung der Breite oder der Länge. Auf diese Weise wird die Richtung der Verformung und damit die Stärke der Dämpfung vorgegeben.

Insbesondere ist das Beinelement so angeordnet, dass eine Außenfläche des Beinelements zur Innenseite der Helmschale ausgerichtet ist, wobei sich die Außenfläche in der Länge und der Breite des Beinelements erstreckt. Die Außenfläche des Beinelements verläuft insbesondere parallel zur Innenseite der Helmschale. Diese Ausrichtung zusammen mit der Form des Beinelements führt dazu, dass sich bei einem Stoß auf die Helmschale ein mittlerer Abschnitt des Beinelements nach außen in Richtung der Helmschale verbiegt. Ein unterer Abschnitt des Beinelements wird hingegen in Richtung eines Helminneren gebogen.

Vorzugsweise ist das Beinelement gekrümmt, wobei eine Krümmung des Beinelements insbesondere einer Krümmung der Helmschale folgt. Mit anderen Worten ist das Beinelement vorgebogen. Durch die Krümmung des Beinelements wird eine Richtung der Verbiegung in Reaktion auf einen Stoß vorgegeben, so dass die Kräfte gezielt in das Beinelement eingeleitet werden.

Insbesondere ist die Befestigungskrone an einem oberen Bereich der Helmschale fixiert. Vorzugsweise ist die Befestigungskrone, insbesondere ausschließlich, an einem oberen Hemisphärendrittel, insbesondere Hemisphärenviertel, der Helmschale fixiert. Die Hemisphärendrittel bzw. Hemisphärenviertel sind so definiert, dass sie sich von der Helmschalenunterkante bis zur Oberseite der Helmschale erstrecken. Ein Nackenschutz wird dabei nicht berücksichtigt. Die Helmschale wird entlang einer Höhe der Helmschale in drei bzw. vier Teile mit gleicher Höhe aufgeteilt. Die Befestigungskrone ist, insbesondere ausschließlich, in diesem oberen Hemisphärendrittel bzw. Hemisphärenviertel fixiert. Ausgehend von dieser Positionierung der Befestigungskrone erstrecken sich das Beinelement bzw. die Beinelemente nach unten in Richtung der Helmschalenunterkante. Auf diese Weise wird erreicht, dass das Beinelement bzw. die Beinelemente die Energie von Stößen effektiv aufnehmen können, so dass der Kopf des Nutzers geschützt ist. Die Fixierung der Befestigungskrone an dem oberen Hemisphärendrittel bzw. Hemisphärenviertel erfolgt insbesondere mittels der Textillage.

Insbesondere weist die Befestigungskrone einen äußeren Rand und eine zentrale Ausnehmung auf, wobei das Beinelement nach außen von dem äußeren Rand absteht. Diese Form der Befestigungskrone erlaubt eine leichte Fixierung an der Helmschale. Zudem lässt sich das Beinelement derart entlang der Innenseite der Helmschale anordnen, wie dies für den jeweiligen Schutzhelm benötigt wird. Insbesondere ist die der äußere Rand und/oder die Befestigungskrone so ausgestaltet, dass der äußere Rand und/oder die Befestigungskrone einer Linie gleicher Höhe in der Helmschale folgt. Mit anderen Worten ist die Befestigungskrone horizontal in der Helmschale angeordnet. Die Befestigungskrone hat insbesondere eine flächige Form, deren Rand durch den äußeren Rand gebildet wird. Insbesondere hat die Befestigungskrone eine vieleckige Form, beispielsweise eine achteckige Form.

Vorzugsweise ist das Beinelement, und insbesondere die Befestigungskrone, aus einem verpressten Kunststoff gefertigt oder umfasst einen verpressten Kunststoff. Ein verpresster Kunststoff ist vorteilhaft, da er den Beinelementen die notwendige Stabilität und Steifheit verleiht, um Stöße durch Verformung zu dämpfen.

Gemäß einer Ausführungsform ist der verpresste Kunststoff ein Polypropylen-Gewebe, das in eine flächige Matrix verpresst ist. Insbesondere besteht das Beinelement aus dem Polypropylen-Gewebe. Ein verpresstes Polypropylen-Gewebe hat vorteilhafterweise die für das Beinelement notwendige Steifheit und Stabilität. Bei der Herstellung wird das Polypropylen-Gewebe insbesondere zu einer Platte verpresst. Aus dieser Platte werden anschließend das Beinelement bzw. die Beinelemente ausgeschnitten. Beispielsweise handelt es sich bei dem verpressten Polypropylen-Gewebe um das unter dem Markennamen "Curv" bekannte Material des Unternehmens Propex.

Gemäß einer weiteren Ausführungsform ist an wenigstens einem der Beinelemente ein Helmzubehörteil fixiert. Bei dem Helmzubehörteil kann es sich beispielsweise um ein Gurtsystem, einen Sensor, ein Mikrofon, einen Kopfhörer, ein Visier oder ein ähnliches Helmzubehörteil handeln.

Gemäß einer Ausführungsform ist das Beinelement höhenverstellbar an der Befestigungskrone fixiert. Durch eine Höhenverstellbarkeit des Beinelements lässt sich eine Position des Kopfanlageelements und/oder der Stoßdämpfungspads und/oder weiterer Helmzubehörteile ändern. Beispielsweise weist das Beinelement unterschiedliche Rastabschnitte auf, mit denen es an der Befestigungskrone fixierbar ist. Abhängig von dem genutzten Rastabschnitt ragt das Beinelement unterschiedlich weit nach unten in Richtung der Helmschalenunterkante.

Insgesamt wird durch das Trägergestell der Sitz des Schutzhelms wesentlich verbessert. Ein seitliches Verkippen des Schutzhelms am Kopf eines Nutzers wird verringert. Durch den besseren Sitz des Schutzhelms am Kopf werden Roll- und Gierbewegugen des Schutzhelms deutlich besser vermieden, wodurch der Tragekomfort gesteigert wird.

Weitere Merkmale der Erfindung werden aus der Beschreibung erfindungsgemäßer Ausführungsformen zusammen mit den Ansprüchen und den beigefügten Zeichnungen ersichtlich. Erfindungsgemäße Ausführungsformen können einzelne Merkmale oder eine Kombination mehrerer Merkmale erfüllen.

Im Rahmen der Erfindung sind Merkmale, die mit "insbesondere" oder "vorzugsweise" gekennzeichnet sind, als fakultative Merkmale zu verstehen.

Die Erfindung wird nachstehend ohne Beschränkung des allgemeinen Erfindungsgedankens anhand von Ausführungsbeispielen unter Bezugnahme auf die Zeichnungen beschrieben, wobei bezüglich aller im Text nicht näher erläuterten erfindungsgemäßen Einzelheiten ausdrücklich auf die Zeichnungen verwiesen wird. Es zeigen:
- Fig. 1: eine schematisch vereinfachte Seitenansicht eines Schutzhelms mit Nackenschutz,
- Fig. 2: eine schematisch vereinfachte Querschnittsansicht durch den Helm aus Fig. 1,
- Fig. 3: eine schematisch vereinfachte perspektivische Darstellung eines Trägergestells für einen Schutzhelm,
- Fig. 4: eine schematisch vereinfachte Ansicht eines Schutzhelms mit Trägergestell von unten,
- Fig. 5: eine schematisch vereinfachte Darstellung des Schutzhelms aus Fig. 4 mit Polsterelementen,
- Fig. 6: eine schematisch vereinfachte Darstellung des Schutzhelms aus Fig. 5 mit einem elastischen Kopfanlageelement, das von dem Trägergestell aufgespannt wird,
- Fig. 7: eine schematisch vereinfachte Darstellung einer weiteren Ausführungsform eines Trägergestells von unten, das an eine Textillage angenäht ist und
- Fig. 8: eine schematisch vereinfachte Darstellung des Trägergestells aus Fig. 7 von oben.

In den Zeichnungen sind jeweils gleiche oder gleichartige Elemente und/oder Teile mit denselben Bezugsziffern versehen, so dass von einer erneuten Vorstellung jeweils abgesehen wird.

Fig. 1 zeigt schematisch vereinfacht eine Seitenansicht eines Schutzhelms 2 mit einer Helmschale 4 und einem Nackenschutz 8. Ein oberer Helmabschnitt 7 der Helmschale 4 wird auch als Helmkrone bezeichnet. Eine Helmschalenunterkante 6 fasst eine Öffnung der Helmschale 4 an ihrer Unterseite ein. In Fig. 1 ist die Helmschale 4, ohne den Nackenschutz 8, in ein oberes Hemisphärendrittel 50, ein mittleres Hemisphärendrittel 52 und ein unteres Hemisphärendrittel 54 aufgeteilt, die jeweils eine gleiche Höhe aufweisen.

Fig. 2 zeigt eine Querschnittsansicht durch den Helm aus Fig. 1. Es ist zu erkennen, dass an der Innenseite 5 der Helmschale 4 im oberen Hemisphärendrittel 50 eine Befestigungskrone 12 eines Trägergestells 10 fixiert ist. Die Fixierung erfolgt in dem gezeigten Ausführungsbeispiel über eine Textillage 9, an der die Befestigungskrone 12 beispielsweise angenäht ist. Die Textillage 9 wird wiederum in die Innenseite 5 der Helmschale 4 eingepresst. Das Trägergestell 10 weist zudem mehrere Beinelemente 20 auf, die sich ausgehend von der Befestigungskrone 12 nach unten in Richtung der Helmschalenunterkante 6 erstrecken. Die Befestigungskrone kann jedoch auch direkt an der Innenseite 5 der Helmschale 4 fixiert, beispielsweise eingelebt, werden. Es ist auch möglich, die Befestigungskrone als Bestandteil der Helmschale 4 auszubilden.

Das Trägergestell 10 ist in Fig. 3 in einer perspektivischen Ansicht dargestellt. **In** dieser Ansicht wird deutlich, dass die Befestigungskrone 12 eine ringförmige Form mit einem äußeren Rand 14 und einer zentralen Ausnehmung 16 aufweist, die vom äußeren Rand 14 eingefasst wird. Der äußere Rand 14 hat eine achteckige Form mit acht Seiten. Von sieben dieser acht Seiten steht jeweils eines der Beinelemente 20 nach außen ab. Die Beinelemente 20 weisen jeweils eine Krümmung 22 auf, die im Wesentlichen der Krümmung der Helmschale 4 folgt. Es sind zwei verschiedene Arten von Beinelementen 20 in der Ausführungsform in Fig. 3 vorgesehen. Drei der Beinelemente 20 an der Vorderseite, der linken Seite und der rechten Seite sind verbreitert und als Polsterungsbeinelemente ausgebildet, die dazu ausgestaltet sind, Stoßdämpfungspads aufzunehmen. Die übrigen vier Beinelemente 20 weisen hingegen an ihrem unteren Abschnitt jeweils mehrere Befestigungspunkte 24 in Form von Schlitzen auf. Diese Schlitze sind dazu vorgesehen, ein flexibles Kopfanlageelement, beispielsweise ein Haarnetz, zwischen sich aufzuspannen. Bei diesen vier Beinelementen 20 handelt es sich um Aufspannbeinelemente. Die Zahl der Polsterungsbeinelemente und der Aufspannbeinelemente kann jedoch von der Zahl der Beinelemente 20 in Fig. 3 abweichen. Beispielsweise kann das Kopfanlageelement lediglich von zwei Beinelementen 20 aufgespannt werden und es können mehr oder weniger als drei Polsterungsbeinelemente vorgesehen sein. Zudem können Beinelemente 20 zur Aufnahme weiteren Helmzubehörs vorgesehen sein, beispielsweise für ein Gurtsystem, Sensoren ein Mikrophon oder Kopfhörer.

Fig. 4 zeigt einen Schutzhelm 2 mit dem Trägergestell 10 in einer Ansicht von unten. Das Trägergestell 10 ist lediglich mit der Befestigungskrone 12 an der Helmschale 4 fixiert, die Beinelemente 20 sind hingegen freistehend. Dazu wird der äußere Rand 14 beispielsweise mittels der Textillage 9 an der Helmschale 4 im Bereich des oberen Helmabschnitts 7 angenäht und eingedrückt oder bereits während der Herstellung der Helmschale 4 in die Helmschale eingebracht. Gemäß einer anderen Ausführungsform kann der äußere Rand 14 auch an der Textillage 9 festgeklebt werden.

Wie in Fig. 5 dargestellt, wird an dem vorderen, dem linken und dem rechten Beinelement 20 jeweils ein Stoßdämpfungspad 30 fixiert. Auf diese Weise können die Stoßdämpfungspads 30 in dem Schutzhelm 2 angeordnet werden, ohne Befestigungsmittel, beispielsweise in Form eines Klettverschlusses, direkt an der Helmschale 4 vorzusehen. Stattdessen werden die Stoßdämpfungspads 30 über eine Halterung 30 an den Beinelementen 20 fixiert, die mittels einer Rastung, einer Klemmvorrichtung und/oder einem Formschluss arbeitet. Eine solche Fixierung ist zudem deutlich Temperaturbeständiger als eine Fixierung mittels Klebstoff und verschleißärmer als eine Fixierung mittels eines Klettverschlusses. Auch wird den Stoßdämpfungs pads 30 durch die Beinelemente 20 eine gesteigerte Flexibilität verliehen, wodurch der Sitz des Schutzhelms 2 an verschiedene Kopfformen anpassbar ist und eine Dämpfung des Schutzhelms 2 verstärkt wird. Die Beinelemente 20 zur Aufnahme der Polsterelemente 30 können höhenverstellbar ausgebildet sein. Beispielsweise umfassen die Beinelemente 20 unterschiedliche Schlitze, mit denen die Beinelemente 20 an der Befestigungskrone 12 fixierbar sind.

In Fig. 6 ist zwischen den übrigen vier Beinelementen 20 ein flexibles Kopfanlageelement 40 in Form eines Netzes aufgespannt. Bei dem Kopfanlageelement 40 kann es sich beispielsweise um ein Textilnetz oder ein Kunststoffnetz handeln, das beispielsweise als Haarnetz ausgebildet ist. In jedem Fall ist das Kopfanlageelement 40 dazu ausgestaltet, an dem Kopf des Nutzers anzuliegen, wenn dieser den Schutzhelm 2 trägt.

Wird ein Stoß auf die Helmschale 4 ausgeübt, so bewegt sich der obere Helmabschnitt 7 der Helmschale 4 in Richtung des Kopfanlageelements 40, das am Kopf des Nutzers anliegt. Durch die Energie des Stoßes kommt es zu einer Verformung der Beinelemente 20, die vorgegeben durch die Krümmung 22 verformt werden, um die Stoßenergie aufzunehmen. Auf diese Weise werden die Stöße gegen den Kopf des Nutzers abgedämpft. Im Gegensatz zu Schutzhelmen 2, bei denen beispielsweise ein Haarnetz im Bereich der Helmschalenunterkante 6 direkt an der Helmschale 4 fixiert ist, wird bei dem Schutzhelm aus Fig. 6 die Energie des Stoßes mittelbar über die Beinelemente 20 übertragen. Während es bei einer Fixierung im Bereich der Helmschalenunterkante 6 lediglich zu einer Streckung des Kopfanlageelements 40 in Reaktion auf einen Stoß kommt, werden bei dem Schutzhelm 2 aus Fig. 6 die Stoßkräfte zusätzlich durch die Biegung der Beinelemente 20 aufgenommen.

Die Funktionalität der Beinelemente 20 zur Aufnahme der Energie des Stoßes wird dadurch verbessert, dass das Trägergestell 10 mittels der Befestigungskrone 12 oberhalb des Kopfanlageelements 40 an der Helmschale 4 fixiert ist. Dadurch haben der obere Helmabschnitt 7 und das Kopfanlageelement 40 Spielraum, sich in Reaktion auf den Stoß aufeinander zu zubewegen und die Energie durch die Beinelemente 20 aufzunehmen.

Fig. 7 zeigt eine weitere Ausführungsform eines Trägergestells 10 in einer Ansicht von unten. In Fig. 8 ist das gleiche Trägergestell 10 in einer Ansicht von oben dargestellt. Die Oberseite der Befestigungskrone 12 des Trägergestells 10 ist an einer Textillage 9 angenäht, die in Fig. 7 schematisch angedeutet ist. Das Trägergestell 10 umfasst insgesamt acht Beinelemente 20, von denen vier zur Aufnahme eines Kopfanlageelements 40 ausgebildet sind. An drei der Beinelemente 20 sind Stoßdämpfungspads 30 mittels einer Halterung 32 fixiert. Die Halterung 32 umfasst zwei Öffnungen, durch die ein Teil der Stoßdämpfungspads 30 durchgeschoben werden, um diese an den Beinelementen 20 festzuklemmen. Diese Öffnungen sind gut zu erkennen bei dem Beinelement 20, das in Fig. 7 und 8 unten angeordnet ist und noch kein Stoßdämpfungspad 30 umfasst. Ein weiteres Beinelement 20 ist besonders lang ausgebildet und zur Aufnahme von Helmzubehör ausgebildet, beispielsweise eines Visiers. Die Beinelemente sind jeweils mittels einer Rasthalterung 26 an der Befestigungskrone 20 fixiert. Die Rasthalterung 26 ermöglicht es, die Haltelänge der Beinelemente 20 zu verändern. Beispielsweise weist das Beinelement 20 unten rechts durch eine geänderte Fixierung eine verringerte Haltelänge gegenüber den anderen Beinelementen 20 auf und steht somit weniger weit in Richtung der Helmschalenunterkante 6 vor.

Alle genannten Merkmale, auch die den Zeichnungen allein zu entnehmenden sowie auch einzelne Merkmale, die in Kombination mit anderen Merkmalen offenbart sind, werden allein und in Kombination als erfindungswesentlich angesehen. Erfindungsgemäße Ausführungsformen können durch einzelne Merkmale oder eine Kombination mehrerer Merkmale erfüllt sein.

### Bezugszeichenliste

- 2: Schutzhelm
- 4: Helmschale
- 5: Innenseite
- 6: Helmschalenunterkante
- 7: Oberer Helmabschnitt
- 8: Nackenschutz
- 9: Textillage
- 10: Trägergestell
- 12: Befestigungskrone
- 14: äußerer Rand
- 16: Ausnehmung
- 20: Beinelement
- 22: Krümmung
- 24: Befestigungspunkt
- 26: Rasthalterung
- 30: Stoßdämpfungspad
- 32: Halterung
- 40: Kopfanlageelement
- 50: Oberes Hemisphärendrittel
- 52: Mittleres Hemisphärendrittel
- 54: Unteres Hemisphärendrittel

## Patentansprüche

1. Schutzhelm (2) umfassend eine Helmschale (4) und ein Trägergestell (10), wobei das Trägergestell (10) eine ringförmige Befestigungskrone (12) umfasst, wobei die Befestigungskrone (12) an einer Innenseite (5) der Helmschale (4) fixiert oder als Bestandteil der Innenseite (5) der Helmschale (4) ausgebildet ist, wobei das Trägergestell (10) wenigstens ein versteiftes Beinelement (20) umfasst, wobei sich das Beinelement (20) ausgehend von der Befestigungskrone (12) freistehend in Richtung einer Helmschalenunterkante (6) des Schutzhelms (2) erstreckt.

2. Schutzhelm (2) nach Anspruch 1, **dadurch gekennzeichnet, dass** die Befestigungskrone (12) unmittelbar an einer Textillage (9) fixiert ist, wobei die Textillage (9) an der Innenseite (5) der Helmschale (4) fixiert ist.

3. Schutzhelm nach Anspruch 2, **dadurch gekennzeichnet, dass** die Befestigungskrone (12) an der Textillage (9) angenäht ist.

4. Schutzhelm nach Anspruch 2 oder 3, **dadurch gekennzeichnet, dass** die Textillage (9) in die Innenseite der Helmschale (4) eingepresst ist.

5. Schutzhelm (2) nach einem der Ansprüche 1 bis 4, **dadurch gekennzeichnet, dass** an dem Beinelement (20) ein Stoßdämpfungspad (30) fixiert ist.

6. Schutzhelm (2) nach einem der Ansprüche 1 bis 5, **dadurch gekennzeichnet, dass** das Beinelement (20) eine Halterung (32) umfasst, die dazu ausgebildet ist, ein Helmzubehörteil mittels Formschluss und/oder Rastung und/oder Klemmen zu fixieren.

7. Schutzhelm nach einem der Ansprüche 1 bis 6, **dadurch gekennzeichnet, dass** das wenigstens eine Beinelement (20) wenigstens zwei Beinelemente (20) umfasst, wobei die wenigstens zwei Beinelemente (20) ein flexibles Kopfanlageelement (40) zwischen sich aufspannen, wobei das flexible Kopfanlageelement (40) zwischen der Befestigungskrone (12) und der Helmschalenunterkante (6) angeordnet ist, wobei das flexible Kopfanlageelement (40) insbesondere ein zentrales Innennetz ist.

8. Schutzhelm (2) nach Anspruch 7, **dadurch gekennzeichnet, dass** die Befestigungskrone (12) beabstandet zum Kopfanlageelement (40) angeordnet ist und das Kopfanlageelement (40) nicht direkt berührt.

9. Schutzhelm (2) nach Anspruch 7 oder 8, **dadurch gekennzeichnet, dass** die Beinelemente (20) jeweils einen Befestigungspunkt (24) aufweisen, an dem das Kopfanlageelement (40) an den Beinelementen (20) befestigt ist, wobei der Befestigungspunkt (24) unterhalb der Befestigungskrone (12) angeordnet ist, wobei der Befestigungspunkt (24) insbesondere in einer unteren Hälfte der Beinelemente (20) angeordnet ist, wobei insbesondere wenigstens eines der Beinelemente (20) mehrere Befestigungspunkte (24) aufweist, die entlang einer Längsrichtung des Beinelements (20) hintereinander angeordnet sind.

10. Schutzhelm (2) nach Anspruch 9, **dadurch gekennzeichnet, dass** das Kopfanlageelement (40) ausschließlich an den Befestigungspunkten (24) der Beinelemente (20) fixiert ist.

11. Schutzhelm (2) nach einem der Ansprüche 1 bis 10, **dadurch gekennzeichnet, dass** das Beinelement (20) eine flächige Form aufweist, wobei eine Länge des Beinelements (20) größer als eine Breite des Beinelements (20) und die Breite größer als eine Dicke des Beinelements (20) ist, wobei insbesondere die Breite wenigstens zehnmal so groß wie die Dicke des Beinelements (20) ist.

12. Schutzhelm (2) nach Anspruch 11, **dadurch gekennzeichnet, dass** das Beinelement (20) in Richtung der Breite biegesteif ist und in Richtung der Dicke eine größere Biegsamkeit als in Richtung der Breite aufweist.

13. Schutzhelm (2) nach einem der Ansprüche 1 bis 12, **dadurch gekennzeichnet, dass** das Beinelement (20) gekrümmt ist, wobei eine Krümmung (22) des Beinelements (20) insbesondere einer Krümmung der Helmschale (4) folgt.

14. Schutzhelm (2) nach einem der Ansprüche 1 bis 13, **dadurch gekennzeichnet, dass** die Befestigungskrone (12), insbesondere ausschließlich, an einem oberen Hemisphärendrittels (50), insbesondere Hemisphärenviertels, der Helmschale (4) fixiert ist.

15. Schutzhelm (2) nach einem der Ansprüche 1 bis 14, **dadurch gekennzeichnet, dass** das Beinelement (20), und insbesondere die Befestigungskrone (12), aus einem verpressten Kunststoff gefertigt ist oder einen verpressten Kunststoff umfasst, wobei der verpresste Kunststoff insbesondere ein Polypropylen-Gewebe ist, das in eine flächige Matrix verpresst ist.
